# FASCICULE DE BREVET EUROPEEN

(11) **EP 2 567 350 B1**
(45) Date de publication et mention de la délivrance du brevet: **15.10.2014**
(21) Numéro de dépôt: 11731412.0
(22) Date de dépôt: 08.04.2011
(51) Int. Cl.: G06K 19/14, G07D 7/12, G07D 7/00

(54) **ÉLÉMENT DE SÉCURITÉ AUTHENTIFIABLE ET APPAREIL POUR SON AUTHENTIFICATION**
AUTHENTIFIZIERBARES SICHERHEITSELEMENT UND -VORRICHTUNG ZU SEINER AUTHENTIFIZIERUNG
AUTHENTICABLE SECURITY ELEMENT AND DEVICE FOR AUTHENTICATING THE SAME

(30) Priorité: 05.05.2010 FR 1001924
(43) Date de publication de la demande: 13.03.2013
(73) Titulaire: Honnorat Recherches & Services, 74000 Annecy (FR)
(72) Inventeur: HONNORAT, André, F-74000 Annecy (FR)
(74) Mandataire: Cabinet Plasseraud
(86) Numéro de dépôt international: PCT/FR2011/000210
(87) Numéro de publication internationale: WO 2011/138515

(56) Documents cités:
- WO-A1-01/94698
- WO-A2-2006/130444
- US-A1- 2004 023 397

## Description

L'invention concerne un dispositif d'authentification discret réalisable à distance pour des produits à protéger vis-à-vis de la contrefaçon.

Les documents de sécurité tels que billets de banque, pièces d'identité, permis de conduire, cartes bancaires, tickets de voyages, vouchers, chèques, bon cadeaux, etc... doivent être protégés contre la copie et disposer d'éléments permettant la vérification de manière certaine du document. Ces éléments sont des fils de sécurité, tels que par exemple ceux décrits dans les documents US 61 321, EP 59 056, JP 63182497, des hologrammes, indiqués notamment dans US 3 552 853, US 3 668 795, JP 2009015338, US 2009154813, des encres optiquement variables, explicitées dans la demande WO 06117271 ou dans le brevet US 6 472 455, des films optiquement variables tel que décrits par exemple dans JP 2009107259, et différents marqueurs incorporés dans le corps du document ou à sa surface.

Tous ces éléments de sécurité ont fait la preuve de leur efficacité au cours des années et sont largement utilisés, généralement en combinaison, dans les documents de sécurité, toutefois la détection de ces éléments, soit par un appareil automatique dans le cas des billets de banque, soit par un appareil transportable, se fait dans toutes les situations à une courte distance, de l'ordre de quelques centimètres tout au plus.

Il se pose un problème spécifique pour la protection des marques et des produits et la détection de la contrefaçon en raison du fait que lorsque des produits contrefaits sont présents dans un commerce, notamment dans des états orientaux ou moyen orientaux, il est d'une part nécessaire de pouvoir les identifier de manière certaine et d'autre part il est indispensable que cette authentification s'effectue de manière discrète, sans que le commerçant s'en aperçoive, ces deux conditions devant être réunies pour qu'une police locale puisse intervenir et saisir la marchandise avant que le commerçant ait fermé sa boutique.

Les éléments de sécurité classiquement connus ne sont pas efficaces dans la plupart des situations :
- les hologrammes sont maintenant couramment contrefaits et seuls les experts disposant d'un matériel sophistiqué sont capables de distinguer les originaux des contrefaçons, ce matériel n'est pas utilisable dans la situation de contrôle décrite précédemment,
- les encres de sécurité à effets optiquement variables sont également aisément contretypées et ne peuvent pas être vérifiées à une distance de l'ordre de 1 m.
- les éléments de type fils de sécurité ou éléments inclus dans la masse de l'emballage ne peuvent généralement pas être employés en raison des coûts ou/et de la possibilité d'application, ils ne sont également pas vérifiables à distance.

Le problème à résoudre pour sécuriser et pour authentifier les marques et produits se pose de la manière suivante :
- le produit doit disposer d'un dispositif évitant la reproduction à l'identique par les moyens accessibles à tout un chacun, c'est-à-dire par des moyens de reprographie couleur et par scannage puis impression avec des moyens domestiques, de type imprimante jet d'encre ou laser,
- le produit doit disposer d'un moyen d'authentification à distance, l'élément de sécurité pouvant être porté par une étiquette, par le carton d'emballage ou par le produit lui-même, lequel produit pouvant être situé à une distance conséquente de l'appareil d'authentification actionné par le vérificateur, cette distance pouvant être de l'ordre de quelques dizaines de centimètres ou supérieure à un mètre, ce qui représente une distance de détection totalement hors de portée des techniques connues,
- par ailleurs cette authentification doit pouvoir être réalisée dans des conditions variables de luminosité puisque le produit à vérifier peut se trouver à l'intérieur du commerce ou en plein soleil en extérieur, ce qui est également inhabituel et très défavorable par rapport aux conditions usuelles de vérification,
- bien évidemment le produit doit pouvoir être authentifié plusieurs fois sans laisser de trace et sans que l'élément de sécurité soit réalisable et visible par le possesseur du document,
- l'appareil d'authentification quant à lui doit être fiable, de faible coût et utilisable dans toutes les conditions climatiques pouvant être rencontrées par un contrôleur.

Le seul système connu pouvant répondre à la plupart des critères précédents est l'authentification radiofréquence, dite RFID, dans laquelle un système électronique miniaturisé est inclus dans le produit ou son emballage, et porteur d'informations permettant l'authentification, le dispositif étant lu à distance au moyen d'un lecteur adapté émettant une onde dans le domaine des fréquences radio. Un tel dispositif est connu de longue date et appliqué dans le domaine des documents d'identité, des passeports notamment, et décrit dans différents brevets, par exemple, pour n'en citer que quelques uns, dans les documents WO 0036555, WO 05098748, WO 05100021, WO 08119904, WO 2009007659, FR 2 899 000, EP 2 084 654, US 20030006121.

Pour le problème spécifique à résoudre énoncé précédemment les dispositifs RFID possèdent plusieurs difficultés majeures qui les rendent peu favorables dans le présent contexte :
- le dispositif placé sur le produit, sous forme de puce par exemple, est coûteux et peu pratique à installer, très peu de transformateurs sont équipés pour réaliser cette opération simultanément à une impression,
- le lecteur est coûteux et relativement encombrant, de plus des puces RFID contrefaites apparaissent sur le marché et cette protection technologique n'est plus une garantie vis-à-vis de la contrefaçon.

Il a été décrit dans la demande internationale de brevet WO 2006/13044 un système et une méthode d'authentification d'un produit qui utilise la combinaison d'identifiants analogiques et digitaux. Ce dispositif ne permet pas de résoudre les problèmes de l'art antérieur, notamment la difficulté de procéder à une authentification à distance.

L'invention a donc pour objectif de résoudre le problème spécifique énoncé précédemment en proposant un nouveau système d'authentification couplant un élément de sécurité rare avec un appareil d'authentification spécifique.

La présente invention concerne un dispositif authentifiable discret utilisable à distance pour un produit placé dans des conditions variables de luminosité au moyen d'un appareil d'authentification, ainsi que l'appareil d'authentification correspondant, le dispositif comportant au moins un élément de sécurité apposé sur ledit produit capable de développer une coloration sous l'action d'un rayonnement spatialement et temporellement cohérent, de type laser, émis par l'appareil d'authentification, et caractérisé en ce que ledit appareil d'authentification émet un rayonnement, sous la forme d'au moins un faisceau, permettant de couvrir une surface importante par un simple balayage unidirectionnel à une distance comprise entre 20 centimètres et plus d'un mètre, lequel faisceau pouvant se présenter sous la forme d'une ligne présentant une longueur d'au moins 5 cm à une distance d'un mètre, et avantageusement de plus de 10 cm, ou sous la forme d'une croix dont chaque segment vertical ou horizontal présente une longueur d'au moins 5 cm à une distance d'un mètre, et avantageusement de plus de 10 cm.

Les avantages du système associant l'élément de sécurité et l'appareil d'authentification spécifique selon l'invention sont multiples :
- l'authentification est réalisable à une distance notable entre le produit et l'appareil d'authentification et dans des conditions variables de luminosité,
- l'appareil d'authentification est bon marché, fiable, d'utilisation simple et facile à transporter,
- l'authentification est discrète puisqu'aucune lumière visible n'est émise par l'appareil d'authentification,
- l'authentification peut être réalisée très rapidement puisqu'un balayage du faisceau dans une seule direction permet de couvrir la surface à tester et de faire immédiatement apparaître une coloration spécifique, lorsque le produit est authentique,
- le traitement du produit peut être réalisé pour un surcoût modique en raison du fait que seule une petite surface de l'emballage ou du produit lui-même peut être sécurisée pour l'authentification, et que le traitement est réalisable par les moyens classiques d'impression,
- la méthode d'authentification est simple, à la portée de tous les contrôleurs et utilisable dans tous les pays.

D'autres caractéristiques et avantages de l'invention se dégageront de la description qui va suivre.

Dans la présente invention certains termes doivent être compris de la manière suivante :
- Produit : toute matière commercialisable susceptible d'être contrefaite, cela va des matériaux de construction, des pièces détachées pour automobile ou l'aviation, en passant par les stylos, les produits de consommation courantes, les habits, jusqu'aux produits de luxe, les cosmétiques et les produits pharmaceutiques, tout étant actuellement contrefait ou susceptible d'être copié, les produits contrefaits étant estimés à environ 10% des produits commerciaux en circulation.
- Authentifiable à distance : une visualisation de la réaction physique d'identification permettant de certifier l'origine du produit sans contact et à une distance pouvant être comprise entre quelques centimètres et plus d'un mètre, sachant qu'usuellement l'authentification d'un document est réalisée soit par contact direct entre l'appareil d'authentification et le document, soit à une distance très courte de l'ordre de quelques millimètres à quelques centimètres tout au plus, les seuls systèmes d'authentification comparables à ceux décrits ici sont les dispositifs RFID dans lesquels une puce est incluse dans le produit ou son emballage et pour lesquels un lecteur distant émet une radiation radiofréquence permettant une réponse en retour du dispositif, de tels systèmes sans contact permettent une lecture des informations d'identification à plusieurs mètres.

- Conditions variables de luminosité : un produit placé sur présentoir est soumis à l'éclairage ambiant, le produit peut se trouver au soleil en extérieur et être fortement éclairé, ou encore à l'intérieur sur un rayonnage en hauteur et faiblement éclairé, et l'authentification du produit peut donc en être affectée, il est par exemple totalement impossible d'authentifier des étiquettes comportant des impressions avec des encres optiquement variables ou des hologrammes dans des conditions variables d'éclairage à une distance supérieure à une quarantaine de centimètres.
- Elément de sécurité: il doit comprendre un ou plusieurs matériaux constitutifs, un ou plusieurs pigments minéraux ou organiques, colorants, polymères, de manière générale des éléments chimiques ou des combinaisons diverses susceptibles de produire la coloration sous l'action d'un rayonnement adapté.

Selon l'invention le produit est authentifiable à distance dans des conditions variables de luminosité au moyen d'un appareil d'authentification, l'invention concerne aussi l'appareil d'authentification correspondant, l'ensemble élément de sécurité - appareil d'authentification étant indissociable.

L'invention concerne également une méthode d'authentification employant un élément de sécurité et un appareil d'authentification.

Plus précisément la présente invention concerne l'authentification d'un produit par un appareil de test se situant à une distance comprise entre 20 centimètres et deux mètres. Le document de sécurité pouvant être placé selon une orientation quelconque par rapport à l'appareil d'authentification.

L'invention est caractérisée par le fait que le dispositif comporte au moins un élément de sécurité apposé sur le produit capable de développer une coloration sous l'action d'un rayonnement spatialement et temporellement cohérent, de type laser, émis par l'appareil d'authentification, et par le fait que ledit appareil d'authentification émet un rayonnement, sous la forme d'au moins un faisceau, permettant de couvrir une surface importante par un simple balayage unidirectionnel à une distancé comprise entre quelques centimètres et plus d'un mètre.

Avantageusement le rayonnement émis par l'appareil authentificateur est situé hors du domaine de perception de l'oeil afin que les vérifications par les contrôleurs dans les commerces ou les zones marchandes puissent se faire discrètement. Il peut cependant être envisagé, bien que cela soit évidemment moins favorable, d'employer un rayonnement visible, notamment situé dans la limite de l'ultraviolet ou de l'infrarouge.

Selon l'invention le faisceau de l'appareil authentificateur se présente sous forme d'une ligne présentant une longueur d'au moins 5 cm à une distance d'un mètre, et avantageusement de plus de 10 cm.

Selon une deuxième variante le faisceau peut aussi se présenter sous forme d'une croix dont chaque segment vertical ou horizontal présente une longueur d'au moins 5 cm à une distance d'un mètre, et avantageusement de plus de 10 cm.

Le faisceau doit être suffisamment large pour aisément couvrir la zone portant l'élément de sécurité à une distance pouvant être supérieure à un mètre, par ailleurs ladite zone portant l'élément de sécurité doit être suffisamment grande pour que le passage du rayonnement produise l'émission d'une coloration aisément perceptible.

Le rayonnement peut être produit par plusieurs faisceaux, de structures identiques ou différentes, dans des domaines de longueurs d'ondes voisines ou différentes, par exemple un faisceau dans l'ultraviolet et un faisceau dans l'infrarouge, l'un se présentant sous forme d'une ligne et l'autre sous forme d'une croix, sans sortir du cadre de l'invention.

La zone à contrôler peut être très variable, il peut s'agir d'un emplacement de quelques millimètres carrés placé en un endroit spécifique du produit ou de son emballage, il peut s'agir de quelques centimètres carrés sur une zone imprimée, laquelle pouvant être colorée ou non, il peut aussi s'agir d'un revêtement sur la totalité de la surface de l'étiquette ou de l'emballage d'un produit bien que cela soit à l'évidence plus coûteux.

La coloration développée par l'élément de sécurité sous l'action du rayonnement authentificateur est réversible, soit immédiatement après coupure du faisceau, soit après un temps bref si l'élément de sécurité est susceptible de développer de la phosphorescence. De manière avantageuse la coloration développée est intense, c'est-à-dire visible à une distance pouvant atteindre plus d'un mètre en plein soleil, ou plusieurs mètres dans l'obscurité, sous l'action de l'appareil d'authentification selon l'invention.

L'élément de sécurité requis pour l'authentification est introduit par tous moyens envisageables sur le produit lui-même, par exemple dans un procédé de fabrication des plastiques; ou à la surface de son emballage, par exemple par un moyen d'impression appliqué en surface, ou encore par un moyen de transformation par une technique de transfert ou de pulvérisation, ou encore par un adhésif positionné entre des films de laminage, ou par l'intermédiaire d'une étiquette imprimée.

Selon une première variante de l'invention le rayonnement émis est un rayonnement laser émettant de préférence dans une plage comprise entre 254 nm et 380 nm, dans l'ultraviolet.

Selon cette première variante l'élément de sécurité produisant la coloration est un colorant ou un pigment fluorescent ou phosphorescent, émettant dans la zone visible du spectre sous l'action du rayonnement, la coloration émise étant perceptible à au moins 50 cm lorsque le produit à authentifier est placé au soleil et à au moins 1 m lorsqu'il est placé dans la pénombre ou en intérieur.

Selon une deuxième variante de l'invention le rayonnement émis est un rayonnement laser émettant de préférence au-dessus de 850 nm, dans l'infrarouge.

Selon cette deuxième variante l'élément de sécurité produisant la coloration est un colorant ou un pigment anti-Stokes, émettant dans la zone visible du spectre sous l'action du rayonnement, la coloration émise étant perceptible à au moins 50 cm lorsque le produit à authentifier est placé au soleil et à au moins 1 m lorsqu'il est placé dans la pénombre ou en intérieur.

Selon une troisième variante l'appareil d'authentification émet un rayonnement formé par deux faisceaux laser spatialement proches et parallèles, un laser émettant de préférence dans une plage comprise entre 254 nm et 380 nm, dans l'ultraviolet, et un laser émettant de préférence au-dessus de 850 nm, dans l'infrarouge, l'élément de sécurité étant alors composé d'un mélange de réactifs produisant une coloration visible sous UV et de réactifs anti-Stokes, plus avantageusement encore les colorations produites par les deux faisceaux seront différentes. Une telle authentification est très sophistiquée et très difficile à contretyper pour les faussaires. Lors du contrôle du produit il peut être envisagé d'actionner les deux faisceaux simultanément et le produit montrera deux colorations différentes proches dans la zone de contrôle, ou d'actionner les faisceaux l'un après l'autre pour développer les colorations différentes successivement.

Quelle que soit la variante l'élément de sécurité est avantageusement peu ou pas coloré en lumière du jour ou d'une couleur non gênante lorsque celui-ci est inclus dans une encre d'impression, un vernis ou un revêtement de surface.

L'invention concerne également une méthode d'authentification d'un produit à une distance comprise entre 20 centimètres et plus d'un mètre dans des conditions variables de luminosité au moyen d'un appareil d'authentification, caractérisée en ce que :
- le produit porte au moins un élément de sécurité développant une coloration intense, c'est-à-dire visible à une distance pouvant atteindre plus d'un mètre en plein soleil, pou plusieurs mètres dans l'obscurité, sous l'action d'un rayonnement spatialement et temporellement cohérent, de type laser, émis par l'appareil d'authentification, lequel rayonnement étant soit un faisceau laser émettant une lumière infrarouge, plus particulièrement une lumière à 980 nm et l'élément de sécurité développant la coloration étant un pigment anti-Stokes, soit un faisceau laser émettant une lumière voisine de 360 nm et l'élément de sécurité développant la coloration étant un colorant ou un pigment fluorescent ou phosphorescent, soit deux faisceaux laser émettant un à 980 nm et l'autre à 360 nm et l'élément de sécurité combine un pigment anti-Stokes et un colorant ou un pigment fluorescent ou phosphorescent,
- l'appareil d'authentification émet un rayonnement permettant de couvrir une surface importante par un simple balayage unidirectionnel à une distance comprise entre 20 centimètres et plus d'un mètre, lequel rayonnement se présentant sous forme d'une ligne ayant une longueur d'un moins 5 cm à une distance d'un mètre, et avantageusement plus de 10 cm, ou sous forme d'une croix dont chaque segment vertical ou horizontal présente une longueur d'au moins 5 cm à une distance d'un mètre, et avantageusement plus de 10 cm.
la méthode d'authentification consistant pour la personne chargée de la vérification à balayer la zone du produit à vérifier au moyen du rayonnement émis par l'appareil d'authentification de manière à développer une coloration spécifique à la surface du produit, laquelle coloration disparaissant, soit immédiatement soit après un délai assez bref, lorsque le rayonnement est coupé ou que la faisceau est retiré.

Les divers éléments de sécurité envisageables peuvent être choisis de différentes manières selon qu'une authentification unique est recherchée, par exemple au moyen d'un élément de sécurité très particulier non diffusé commercialement et fabriqué spécifiquement pour cette application, ou selon qu'une authentification avec des produits plus classiques est souhaitée. Dans la première situation la sécurisation du document est très élevée mais le coût de la protection est grand, dans la deuxième situation la protection est bon marché et la protection plus faible. Les pigments et colorants anti-Stokes étant considérés comme coûteux et les pigments ou colorants fluorescents ou phosphorescents étant usuellement moins onéreux mais d'accès plus facile pour les faussaires.

Les éléments de sécurité susceptibles de développer les colorations prévues dans la présente invention sont connus dans le domaine de la sécurité pour des applications d'authentification à courte distance pour le contrôle des billets de banque ou des passeports, de tels produits sont par exemple commercialisés par les sociétés Honeywell, Epolin, Capricon chemicals, Phosphor Technology, etc.... Dans la présente invention l'élément de sécurité est choisi en fonction de sa capacité à développer une coloration intense et aisément perceptible au soleil à une distance pouvant être de 30 cm à plus d'un mètre ainsi que pour sa stabilité par rapport au vieillissement lumière, de tels réactifs sont avantageusement des pigments minéraux intégrant des terres rares dans leur composition.

Outre les combinaisons « élément de sécurité - appareil d'authentification » décrites précédemment il est inclus dans la présente invention d'employer un couple unique dans lequel l'élément de sécurité réagit en absorbant la lumière non pas dans une plage de longueurs d'ondes mais à une longueur d'onde très spécifique émise par l'appareil d'authentification et éventuellement très étroite, et émet une lumière dans une zone de fréquence inhabituelle ou en une couleur très spécifique.

L'élément de sécurité peut être inclus dans une encre, un vernis transparent, un adhésif ou directement sous forme d'une poudre entre des films et être déposé de manière uniforme et homogène, il est également envisagé dans le cadre de l'invention que l'élément de sécurité se présente sous forme de points de dimensions comprises entre 30 µ et 800 µ à la surface ou dans la texture de l'emballage du produit, lesquels points étant inclus dans une encre, un vernis, un film plastique, un adhésif ou dans la masse du substrat lui-même, notamment lorsque ledit substrat est un papier ou un carton.

L'appareil d'authentification selon l'invention comporte un dispositif permettant l'émission d'un rayonnement laser dans le domaine non perceptible à l'oeil, c'est-à-dire en infrarouge ou/et en ultraviolet, toutefois il peut être ajouté en plus une lampe et un dispositif de focalisation permettant l'émission d'un faisceau lumineux blanc ou coloré favorisant le pointage du rayonnement de manière plus précise, bien que cela ne soit pas très discret pour la vérification, rien n'interdit par ailleurs d'inclure dans l'appareil d'authentification des dispositifs authentificateurs autres tels que lecteur RFID, lecteur magnétique, lampe UV traditionnelle dans laquelle l'émission de lumière n'est pas un faisceau laser, et tout autre dispositif authentificateur connu ou de suivi du produit, notamment tous les systèmes de traçage connus tels que les codes à barres de diverses natures et moyens permettant de trouver des informations sur le produit tels que lieu de fabrication, imprimeurs, revendeurs, circuits de distribution, date de fabrication...

Il est bien évidemment possible de coupler l'appareil d'authentification, ou de l'intégrer, avec un dispositif de type appareil photo, téléphone mobile, ordinateur portable, etc... permettant la transmission des informations du produit, ses références et ses caractéristiques, par exemple, de manière à enregistrer et traiter automatiquement un problème de contrefaçon ou l'envoi des informations à distance pour vérification et suivi.

L'appareil d'authentification se présente avantageusement sous forme d'un tube cylindrique fin d'une longueur de l'ordre d'une dizaine de centimètres muni d'un bouton pression actionnant le rayonnement, toutefois sans sortir du cadre de l'invention différentes formes, configurations et dimensions sont envisageables pour ledit appareil d'authentification et il peut être envisagé de placer des lampes additionnelles, une lumière blanche notamment, pour améliorer les fonctionnalités de l'instrument de contrôle.

Le produit sécurisé avec l'élément de sécurité selon l'invention peut contenir divers autres dispositifs classiquement connus pour authentifier dans une étape d'expertise le produit, lesquels autres dispositifs pouvant être ceux connus dans le domaine tels que des fils de sécurité, un filigrane sur le papier, des hologrammes, des encres optiquement variables, des fibres ou des points fluorescents, phosphorescents, à effets multiples, etc... sans sortir du cadre de l'invention.

Toujours dans le cadre de l'invention l'élément de sécurité développant la réaction sous l'action du rayonnement peut être porté par un fil de sécurité, une bande authentifiable transférable, une fenêtre insérée sur l'emballage du produit, un hologramme, et de manière générale inclus dans tout dispositif déjà connu pour contenir des marqueurs, des éléments fluorescents ou phosphorescents. De manière préférée l'élément de sécurité sera inclus dans un véhicule de type encre, vernis ou un revêtement de surface, lequel véhicule comportant l'élément de sécurité étant appliqué sur le produit lui-même ou sur son emballage.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Dispositif authentifiable discret utilisable à distance pour un produit placé dans des conditions variables de luminosité au moyen d'un appareil d'authentification et appareil d'authentification correspondant, le dispositif comportant au moins un élément de sécurité apposé sur ledit produit capable de développer une coloration sous l'action d'un rayonnement spatialement et temporellement cohérent, de type laser, émis par l'appareil d'authentification, et **caractérisé par le fait que** ledit appareil d'authentification émet un rayonnement, sous la forme d'au moins un faisceau, permettant de couvrir une surface importante par un simple balayage unidirectionnel à une distance comprise entre 20 centimètres et plus d'un mètre, lequel faisceau pouvant se présenter sous forme d'une ligne présentant une longueur d'au moins 5 cm à une distance d'un mètre, et avantageusement de plus de 10 cm, ou sous forme d'une croix dont chaque segment vertical ou horizontal présente une longueur d'au moins 5 cm à une distance d'un mètre, et avantageusement de plus de 10 cm.

2. Dispositif authentifiable à distance et appareil d'authentification selon la revendication 1 dans lequel le rayonnement émis par l'appareil authentificateur est situé hors du domaine de perception de l'oeil et la coloration développée est intense, c'est-à-dire visible à une distance pouvant atteindre plus d'un mètre en plein soleil, ou plusieurs mètres dans l'obscurité.

3. Dispositif authentifiable à distance et appareil d'authentification selon la revendication 2 dans lequel le rayonnement émis est un rayonnement laser émettant de préférence dans une plage comprise entre 254 nm et 380 nm, dans l'ultraviolet.

4. Dispositif authentifiable à distance et appareil d'authentification selon la revendication 3 dans lequel l'élément de sécurité produisant la coloration est un colorant ou un pigment fluorescent ou phosphorescent émettant dans la zone visible du spectre sous l'action du rayonnement.

5. Dispositif authentifiable à distance et appareil d'authentification selon la revendication 2 dans lequel le rayonnement émis est un rayonnement laser émettant de préférence au-dessus de 850 nm, dans l'infrarouge.

6. Dispositif authentfiable à distance et appareil d'authentification selon la revendication 5 dans lequel l'élément de sécurité produisant la coloration est un colorant ou un pigment anti-Stokes émettant dans la zone visible du spectre sous l'action du rayonnement.

7. Dispositif authentifiable à distance et appareil d'authentification selon l'une quelconque des revendications précédentes dans lequel l'élément de sécurité est peu ou pas coloré en lumière du jour ou d'une couleur non gênante lorsque celui-ci est inclus dans une encre d'impression, un vernis ou un revêtement de surface.

8. Méthode d'authentification d'un produit à une distance comprise entre 20 centimètres et plus d'un mètre dans des conditions variables de luminosité au moyen d'un appareil d'authentification, **caractérisée en ce que** :
- le produit porte au moins un élément de sécurité développant une coloration intense, c'est-à-dire visible à une distance pouvant atteindre plus d'un mètre en plein soleil, ou plusieurs mètres dans l'obscurité, sous l'action d'un rayonnement spatialement et temporellement cohérent, de type laser, émis par l'appareil d'authentification, lequel rayonnement étant soit un faisceau laser émettant une lumière infrarouge, plus particulièrement une lumière à 980 nm et l'élément de sécurité développant la coloration étant un pigment anti-Stokes, soit un faisceau laser émettant une lumière voisine de 360 nm et l'élément de sécurité développant la coloration étant un colorant ou un pigment fluorescent ou phosphorescent, soit deux faisceaux laser émettant un à 980 nm et l'autre à 360 nm et l'élément de sécurité combinant un pigment anti-Stokes et un colorant ou un pigment fluorescent ou phosphorescent,
- l'appareil d'authentification émet un rayonnement permettant de couvrir une surface importante par un simple balayage unidirectionnel à une distance comprise entre 20 centimètres et plus d'un mètre, lequel rayonnement se présentant sous forme d'une ligne ayant une longueur d'au moins 5 cm à une distance d'un mètre, et avantageusement plus de 10 cm, ou sous forme d'une croix dont chaque segment vertical ou horizontal présente une longueur d'au moins 5 cm à une distance d'un mètre, et avantageusement plus de 10 cm,
la méthode d'authentification consistant pour la personne chargée de la vérification à balayer la zone du produit à vérifier au moyen du rayonnement émis par l'appareil d'authentification de manière à développer une coloration spécifique à la surface du produit, laquelle coloration disparaissant, soit immédiatement soit après un délai assez bref, lorsque le rayonnement est coupé ou que la faisceau est retiré.

## Patentansprüche

1. Authentifizierbare diskrete Vorrichtung für ein Produkt, das unterschiedlichen Lichtverhältnissen ausgesetzt ist, aus der Entfernung bedienbar mit Hilfe eines Authentifizierungsgerätes und korrespondierenden Authentifizierungsgerätes, wobei die Vorrichtung mindestens ein Sicherheitselement aufweist, das auf besagtem Produkt angebracht ist, das in der Lage ist, unter der Einwirkung einer räumlich und zeitlich kohärenten Strahlung vom Typ Laser, die von dem Authentifizierungsgerät ausgesendet wird, eine Färbung zu entwickeln, und **dadurch gekennzeichnet, dass** besagtes Authentifizierungsgerät eine Strahlung in Form von mindestens einem Strahl aussendet, wodurch es möglich ist, eine beträchtliche Fläche durch einfaches, in eine Richtung gehendes Scannen aus einer Entfernung zu erfassen, die zwischen 20 Zentimetern und mehr als einem Meter liegt, wobei besagter Strahl die Form einer Linie haben kann kann, die eine Länge von mindestens 5 cm bei einer Entfernung von einem Meter und vorzugsweise von mehr als 10 cm aufweist, oder die Form eines Kreuzes, bei dem jedes vertikale oder horizontale Segment eine Länge von mindestens 5 cm bei einer Entfernung von einem Meter und vorzugsweise von mehr als 10 cm aufweist.

2. Aus der Entfernung authentifizierbare Vorrichtung und Authentifizierungsgerät nach Anspruch 1, bei welcher sich die von dem Authentifizierungsgerät ausgesendete Strahlung außerhalb des vom Auge wahrnehmbaren Bereichs befindet und die entwickelte Färbung intensiv ist, das heißt auf eine Entfernung sichtbar, die bei direktem Sonnenlicht mehr als einen Meter oder in der Dunkelheit mehrere Meter erreichen kann.

3. Aus der Entfernung authentifizierbare Vorrichtung und Authentifizierungsgerät nach Anspruch 2, bei welcher die ausgesendete Strahlung eine Laserstrahlung ist, die vorzugsweise in einer Spanne zwischen 254 nm und 380 nm im ultravioletten Bereich aussendet.

4. Aus der Entfernung authentifizierbare Vorrichtung und Authentifizierungsgerät nach Anspruch 3, bei welcher das die Färbung erzeugende Sicherheitselement ein Farbstoff oder ein fluoreszierendes oder phosphorisierendes Pigment ist, das in dem sichtbaren Bereich des Spektrums unter der Einwirkung der Strahlung aussendet.

5. Aus der Entfernung authentifizierbare Vorrichtung und Authentifizierungsgerät nach Anspruch 2, bei welcher die ausgesendete Strahlung eine Laserstrahlung ist, die vorzugsweise oberhalb von 850 nm im infraroten Bereich aussendet.

6. Aus der Entfernung authentifizierbare Vorrichtung und Authentifizierungsgerät nach Anspruch 5, bei welcher das die Färbung erzeugende Sicherheitselement ein Farbstoff oder ein Anti-Stokes-Pigment ist, das in dem sichtbaren Bereich des Spektrums unter der Einwirkung der Strahlung aussendet.

7. Aus der Entfernung authentifizierbare Vorrichtung und Authentifizierungsgerät nach einem der vorstehenden Ansprüche, bei welcher das Sicherheitselement bei Tageslicht wenig oder gar nicht gefärbt ist oder eine nicht störende Farbe hat, wenn dieses einer Druckertinte, einem Lack oder einer Oberflächenbeschichtung hinzugefügt wird.

8. Methode zur Authentifizierung eines Produkts aus einer Entfernung, die zwischen 20 Zentimetern und mehr als einem Meter liegt, unter unterschiedlichen Lichtverhältnissen mit Hilfe eines Authentifizierungsgerätes, wobei die Methode **dadurch gekennzeichnet ist, dass**:
- das Produkt mindestens ein Sicherheitselement aufweist, das eine intensive Färbung entwickelt, somit sichtbar auf eine Entfernung ist, die bei direktem Sonnenlicht mehr als einen Meter oder in der Dunkelheit mehrere Meter erreichen kann, unter der Einwirkung einer räumlich und zeitlich kohärenten Strahlung vom Typ Laser, die durch das Authentifizierungsgerät ausgesendet wird, wobei es sich bei dieser Strahlung entweder um einen Laserstrahl handelt, der infrarotes Licht, insbesondere Licht von 980 nm aussendet und das die Färbung entwickelnde Sicherheitselement ein Anti-Stokes-Pigment ist, oder um einen Laserstrahl, der ein Licht um 360 nm herum aussendet und das die Färbung entwickelnde Sicherheitselement ein Farbstoff oder ein fluoreszierendes oder phosphorisierendes Pigment ist, oder um zwei Laserstrahlen, von denen der eine Licht von 980 nm und der andere von 360 nm aussendet und das Sicherheitselement ein Anti-Stokes-Pigment und einen Farbstoff oder ein fluoreszierendes oder phosphorisierendes Pigment verbindet,
- das Authentifizierungsgerät eine Strahlung aussendet, wodurch es möglich ist, eine beträchtliche Fläche durch einfaches, in eine Richtung gehendes Scannen aus einer Entfernung zu erfassen, die zwischen 20 Zentimetern und mehr als einem Meter liegt, wobei besagter Strahl die Form einer Linie haben kann, die eine Länge von mindestens 5 cm bei einer Entfernung von einem Meter und vorzugsweise von mehr als 10 cm aufweist, oder die Form eines Kreuzes, bei dem jedes vertikale oder horizontale Segment eine Länge von mindestens 5 cm bei einer Entfernung von einem Meter und vorzugsweise von mehr als 10 cm aufweist,
wobei die Authentifizierungsmethode für die mit der Überprüfung beauftragte Person darin besteht, den zu überprüfenden Bereich des Produkts mit Hilfe der vom Authentifizierungsgerät ausgesendeten Strahlung zu scannen, so dass auf der Oberfläche des Produkts eine spezifische Färbung erzeugt wird, wobei diese Färbung entweder sofort oder nach einer ziemlich kurzen Zeit verschwindet, wenn die Strahlung unterbrochen oder der Strahl entfernt wird.

## Claims

1. Discreet authenticable device that can be used remotely for a product placed in variable luminosity conditions by means of an authentication appliance, and corresponding authentication appliance, the device comprising at least one security element applied to said product capable of developing a coloration under the action of a spatially and temporally coherent radiation of laser type, emitted by the authentication appliance, and **characterized by** the fact that said authentication appliance emits a radiation, in the form of at least one beam, making it possible to cover a large surface area by a single unidirectional sweep at a distance comprised between 20 centimetres and more than one metre, said beam capable of being in the form of a line having a length of at least 5 cm at a distance of one metre, and advantageously of more than 10 cm, or in the form of a cross, each vertical or horizontal segment of which has a length of at least 5 cm at a distance of one metre, and advantageously of more than 10 cm.

2. Remotely authenticable device and authentication appliance according to claim 1, in which the radiation emitted by the authentication appliance is outside the field of perception of the eye and the coloration developed is intense, i.e. visible at a distance capable of reaching more than one metre in full sunlight, or several metres in the dark.

3. Remotely authenticable device and authentication appliance according to claim 2, in which the radiation emitted is a laser radiation emitting in the ultraviolet spectrum, preferably within a range comprised between 254 nm and 380 nm.

4. Remote authenticable device and authentication appliance according to claim 3, in which the security element producing the coloration is a fluorescent or phosphorescent colorant or pigment emitting in the visible spectrum under the action of the radiation.

5. Remotely authenticable device and authentication appliance according to claim 2, in which the radiation emitted is a laser radiation emitting in the infrared, preferably above 850 nm.

6. Remotely authenticable device and authentication appliance according to claim 5, in which the security element producing the coloration is an anti-Stokes colorant or pigment emitting in the visible zone of the spectrum under the action of the radiation.

7. Remotely authenticable device and authentication appliance according to any one of the preceding claims, in which the security element is colourless or only slightly coloured in daylight or of a colour that is unproblematic when included in a printing ink, a varnish or a surface coating.

8. Method for the authentication of a product at a distance comprised between 20 centimetres and more than one metre in variable light conditions by means of an authentication appliance, **characterized in that**:
- the product bears at least one security element developing an intense coloration, i.e. visible at a distance capable of reaching more than one metre in full sunlight, or several metres in the dark, under the action of a spatially and temporally coherent radiation, of laser type, emitted by the authentication appliance, said radiation being either a laser beam emitting an infrared light, more particularly a light at 980 nm and the security element developing the coloration being an anti-Stokes pigment, or a laser beam emitting a light close to 360 nm and the security element developing the coloration being a fluorescent or phosphorescent colorant or pigment, or two laser beams, one emitting at 980 nm and the other at 360 nm and the security element combining an anti-Stokes pigment and a fluorescent or phosphorescent colorant or pigment,
- the authentication appliance emits a radiation making it possible to cover a large surface area by a single unidirectional sweep at a distance comprised between 20 centimetres and more than one metre, said radiation being in the form of a line having a length of at least 5 cm at a distance of one metre, and advantageously more than 10 cm, or in the form of a cross each vertical or horizontal segment of which having a length of at least 5 cm at a distance of one metre, and advantageously more than 10 cm,
the authentication method consisting for the person responsible for the verification of sweeping the zone of the product to be verified by means of the radiation emitted by the authentication appliance so as to develop a specific coloration at the surface of the product, said coloration disappearing, either immediately or after a quite short period of time, when the radiation is switched off or the beam is removed.
